# EUROPÄISCHE PATENTSCHRIFT

(11) **EP 3 127 842 B1**
(45) Veröffentlichungstag und Bekanntmachung des Hinweises auf die Patenterteilung: **21.03.2018**
(21) Anmeldenummer: 15180166.9
(22) Anmeldetag: 07.08.2015
(51) Int. Cl.: B65H 5/02, B65H 3/30, B65H 5/12

(54) **VORRICHTUNG UND VERFAHREN ZUM AUFNEHMEN, TRANSPORTIEREN UND ABGEBEN VON FOLIENBEUTELN**
DEVICE AND METHOD FOR PICKING UP, TRANSPORTING AND DISPENSING OF FILM BAGS
DISPOSITIF ET PROCEDE DE RECEPTION, DE TRANSPORT ET DE DECHARGEMENT DE SACHETS EN FILM

(43) Veröffentlichungstag der Anmeldung: 08.02.2017
(73) Patentinhaber: INDAG Gesellschaft für Industriebedarf mbH & Co. Betriebs KG, 69214 Eppelheim (DE)
(72) Erfinder: Harth, Rolf, 69151 Neckargemünd (DE); Lechert, Frank, 69469 Weinheim (DE)
(74) Vertreter: Grünecker Patent- und Rechtsanwälte PartG mbB

(56) Entgegenhaltungen:
- EP-A1- 1 035 022
- DE-A1- 10 127 109
- US-A- 3 955 334

## Beschreibung

Die Erfindung betrifft eine Vorrichtung und ein Verfahren zum Aufnehmen, Transportieren und Abgeben von Folienbeuteln gemäß dem Oberbegriff des Anspruchs 1 bzw. nach Anspruch 10.

### Stand der Technik

Es ist bekannt, Folienbeutel, die der weiteren Verarbeitung bzw. einem Füller zugeführt werden sollen, aus einem oder zwei Magazinschächten z.B. an ein bzw. zwei Transferräder zu übergeben und mit diesen dann den weiteren Bearbeitungsstationen zuzuführen. Dieser Vorgang läuft kontinuierlich ab und ist in der Leistung beschränkt, weil man die Beutel nicht beliebig schnell mit einer mit dem Transferrad umlaufenden Entnahmevorrichtung, z.B. einem Sauger, aus dem feststehenden Magazin im Vorbeidrehen entnehmen kann. DE 101 27 109 A1 offenbart eine Vorrichtung gemäß dem Oberbegriff des Anspruchs 1.

### Aufgabe

Die Aufgabe der Erfindung besteht darin, das Aufnehmen, Transportieren und Abgeben von Folienbeuteln auch bei hohen Maschinengeschwindigkeiten sicher zu ermöglichen.

### Lösung

Die Aufgabe wird gelöst durch die Vorrichtung nach Anspruch 1 und durch das Verfahren nach Anspruch 10. Bevorzugte Ausführungsformen und Weiterbildungen sind in den Unteransprüchen offenbart.

Die Vorrichtung zum Aufnehmen, Transportieren und Abgeben von Folienbeuteln umfasst ein Folienbeutelmagazin mit mehreren, parallelen Magazinschächten zum Bereitstellen der Folienbeutel und zwei unabhängig voneinander antreibbare, umlaufende Transportbandvorrichtungen mit daran angeordneten Folienbeutelaufnahmen, wobei die Transportbandvorrichtungen um zwei gemeinsame Achsen umlaufen, die unabhängig voneinander antreibbar ausgebildet sind und jeweils eine der zwei Transportbandvorrichtungen antreiben.

Diese erfindungsgemäße Vorrichtung ermöglicht daher gleichzeitig in einem Batch-Betrieb, d.h. also bei einer angehaltenen ersten Transportbandvorrichtung, Folienbeutel von dem Folienbeutelmagazin gleichzeitig aus mehreren, parallelen Magazinschächten an mehrere Folienbeutelaufnahmen der ersten, angehaltenen Transportbandvorrichtung zu übergeben. Gleichzeitig können mit der zweiten der beiden Transportbandvorrichtungen in einem kontinuierlichen Betrieb die Folienbeutel aus ihren Folienbeutelaufnahmen an ein Transferrad abgegeben, d.h. während der Abgabe der Folienbeutel wird die zweite Transportbandvorrichtung mittels der einen Achse angetrieben, so dass sich die an ihr angeordneten Folienbeutelaufnahmen zusammen mit ihr bewegen. Von dort können die Folienbeutel direkt, z.B. an eine Spout-Einschweißmaschine und/oder eine Füllmaschine, übergeben werden.

Nach der Übergabe der Folienbeutel an die Folienbeutelaufnahmen der ersten Transportbandvorrichtung kann diese durch Antreiben mittels einer der beiden Achsen in Bewegung gesetzt und dadurch die Folienbeutelaufnahmen zu dem Transferrad bewegt werden. Währenddessen kann die zweite Transportbandvorrichtung mit den geleerten Folienbeutelaufnahmen weiterbewegt werden, so dass die an ihr angeordneten Folienbeutelaufnahmen in eine Position unterhalb der Magazinschächte bewegt werden.

Entsprechend erfolgen dann eine erneute Übergabe von Folienbeuteln an die Folienbeutelaufnahmen der zweiten Transportbandvorrichtung bei Stillstand der zweiten Transportbandvorrichtung und gleichzeitig ein Leeren der Folienbeutelaufnahmen der ersten Transportbandvorrichtung im kontinuierlichen Betrieb.

Somit ist es nicht erforderlich, den kontinuierlichen Betrieb während der Abgabe von Folienbeuteln an das Transferrad zu unterbrechen, wenn weitere Folienbeutelaufnahmen mit Folienbeuteln bestückt werden. Zudem kann die Geschwindigkeit während der kontinuierlichen Bewegung zur Abgabe der Folienbeutel an das Transferrad den Gegebenheiten des Transferrads und der Abgabe angepasst werden.

Weiterhin kann die Vorrichtung eine erste Antriebsvorrichtung, die drehbar um eine erste Achse und antreibbar von der ersten Achse ausgebildet ist, und eine zweite Antriebsvorrichtung, die drehbar um eine zweite Achse und antreibbar von der zweiten Achse ausgebildet ist, umfassen, wobei die erste Achse und die zweite Achse getrennt voneinander antreibbar ausgebildet sind.

Zudem kann die Vorrichtung eine erste Umlenkvorrichtung, die drehbar um die zweite Achse ausgebildet ist, ohne von der zweiten Achse antreibbar zu sein, und eine zweite Umlenkvorrichtung umfassen, die drehbar um die erste Achse ausgebildet ist, ohne von der ersten Achse antreibbar zu sein.

Des Weiteren kann an der ersten Transportbandvorrichtung eine erste Anzahl Folienbeutelaufnahmen angeordnet sein, wobei die erste Transportbandvorrichtung um die erste Antriebsvorrichtung und um die erste Umlenkvorrichtung verläuft und von der ersten Antriebsvorrichtung antreibbar ausgebildet ist. Die Folienbeutelaufnahmen sind unterhalb der Magazinschächte zur Aufnahme der Folienbeutel in einer Folienbeutelaufnahmeposition positionierbar. Zudem kann an der zweiten Transportbandvorrichtung eine zweite Anzahl Folienbeutelaufnahmen angeordnet sein, wobei die zweite Transportbandvorrichtung um die zweite Antriebsvorrichtung und um die zweite Umlenkvorrichtung verläuft und von der zweiten Antriebsvorrichtung antreibbar ausgebildet ist, wobei die Folienbeutelaufnahmen unterhalb der Magazinschächte zur Aufnahme der Folienbeutel in der Folienbeutelaufnahmeposition positionierbar sind.

Durch die beiden getrennt voneinander antreibbaren Antriebsrollen ist es möglich, die beiden Transportbandvorrichtungen unabhängig voneinander zu bewegen. Die erfindungsgemäße Vorrichtung ermöglicht daher gleichzeitig in einem Batch-Betrieb, d.h. also bei einer angehaltenen ersten/zweiten umlaufenden Transportbandvorrichtung, Folienbeutel von dem Folienbeutelmagazin gleichzeitig aus mehreren, parallelen Magazinschächten an mehrere Folienbeutelaufnahmen der ersten/zweiten Transportbandvorrichtung zu übergeben und gleichzeitig in einem kontinuierlichen Betrieb die Folienbeutel aus den Folienbeutelaufnahmen der zweiten/ersten Transportbandvorrichtung an ein Transferrad abzugeben und von dort direkt, z.B. an eine Spout-Einschweißmaschine und/oder eine Füllmaschine, zu übergeben. Somit ist es nicht erforderlich, die Abgabe von Folienbeuteln an das Transferrad zu unterbrechen, wenn weitere Folienbeutelaufnahmen mit Folienbeuteln bestückt werden.

Die erste Achse und die zweite Achse können voneinander beabstandet angeordnet und parallel zueinander ausgerichtet sein, so dass die erste Transportbandvorrichtung und die zweite Transportbandvorrichtung senkrecht um die erste und die zweite Achse umlaufen können.

Die erste Transportbandvorrichtung und die zweite Transportbandvorrichtung besitzen vorzugsweise die gleiche Länge, da sie beide um die erste Achse und die zweite Achse umlaufen. Zudem sind die erste und die zweite Transportbandvorrichtung vorzugsweise zumindest annähernd fluchtend zueinander ausgerichtet, d.h. wenn die Projektionen der ersten und der zweiten Transportbandvorrichtung in einer Ebene senkrecht zu der ersten Achse bzw. der zweiten Achse betrachtet werden, liegen sie vorzugsweise übereinander. Diese Anordnung gewährleistet, dass bei dem unabhängigen Antrieb der ersten und der zweiten Transportbandvorrichtung die Folienbeutelaufnahmen, die an der ersten bzw. der zweiten Transportbandvorrichtung angeordnet sind, nicht in Kontakt mit der zweiten bzw. der ersten Transportbandvorrichtung kommen.

Damit die Folienbeutelaufnahmen der ersten Transportbandvorrichtung bzw. der zweiten Transportbandvorrichtung unterhalb der Magazinschächte des Folienbeutelmagazins so zu liegen kommen können, dass Folienbeutel an sie übergeben werden können, weisen die Folienbeutelaufnahmen zueinander vorzugsweise einen Abstand auf, der dem Abstand der Magazinschächte entspricht.

Die Übergabe der Folienbeutel von den Magazinschächten an die Folienbeutelaufnahmen kann in einer Folienbeutelaufnahmeposition erfolgen. Die Folienbeutelaufnahmeposition beispielsweise der ersten Transportbandvorrichtung wird erreicht, wenn alle der an ihr angeordneten Folienbeutelaufnahmen unterhalb der Magazinschächte angekommen sind und dort angehalten werden. Die Positionsbestimmung kann durch Marker und/oder durch eine automatisierte visuelle Überprüfung erfolgen.

Beträgt die Anzahl der mehreren, parallelen Magazinschächte N, mit N= 2, 3,4...n, so beträgt die erste Anzahl von an der ersten umlaufenden Transportbandvorrichtung angeordneten Folienbeutelaufnahmen wie auch die zweite Anzahl von an der zweiten umlaufenden Transportbandvorrichtung angeordneten Folienbeutelaufnahmen vorzugsweise ein Vielfaches von N, d.h. die erste Anzahl und die zweite Anzahl betragen N, 2N, 3N, .... Dabei können die erste Anzahl und die zweite Anzahl verschieden groß sein.

Die Antriebsvorrichtung kann eine oder mehrere Antriebsrollen umfassen, und die Umlenkvorrichtung kann ebenfalls eine oder mehrere Umlenkrollen umfassen.

Die erste/zweite Transportbandvorrichtung kann jeweils ein oder mehrere Transportbänder umfassen. Die Folienbeutelaufnahmen der ersten/zweiten Transportbandvorrichtung sind dabei an dem einen Transportband angeordnet bzw. wenn mehrere Transportbänder vorhanden sind, sind die Folienbeutelaufnahmen vorzugsweise jeweils an allen der mehreren Transportbänder der jeweiligen Transportbandvorrichtung angeordnet. Angeordnet kann hierbei eine feste, aber lösbare Verbindung zwischen Folienbeutel und Transportband bedeuten oder auch eine feste, nicht lösbare Verbindung. Wenn die erste/zweite Transportbandvorrichtung nur ein Transportband umfasst, umfasst die erste/zweite Antriebsvorrichtung vorzugsweise eine Antriebsrolle und die erste/zweite Umlenkvorrichtung vorzugsweise eine Umlenkrolle. Wenn die erste/zweite Transportbandvorrichtung mehr als ein Transportband umfasst, d.h. N>1, so umfasst die erste/zweite Antriebsvorrichtung vorzugsweise N Antriebsrollen und die erste/zweite Umlenkvorrichtung vorzugsweise N Umlenkrollen.

Wenn die Vorrichtung pro Transportbandvorrichtung jeweils zwei oder mehr Transportbänder aufweist, sind die einzelnen Transportbänder der beiden Transportbandvorrichtungen entlang der ersten Achse bzw. der zweiten Achse betrachtet vorzugsweise abwechselnd angeordnet. Dementsprechend sind dann auch die erste und zweite Antriebsvorrichtung sowie die erste und zweite Umlenkvorrichtung angeordnet.

Die erste/zweite Anzahl der an der ersten/zweiten Transportbandvorrichtung angeordneten Folienbeutelaufnahmen kann jeweils als ein oder mehrere Folienbeuteltransportmodule ausgebildet sein. Die Anzahl der Folienbeutelaufnahmen pro Folienbeuteltransportmodul entspricht vorzugsweise der Anzahl der mehreren, parallelen Magazinschächten des Folienbeutelmagazins.

Umfasst eine Transportbandvorrichtung mehrere Folienbeuteltransportmodule, so können die mehreren Folienbeuteltransportmodule nacheinander in die Folienbeutelaufnahmeposition bzw. in die Folienbeutelabgabeposition verbracht werden.

Die Abgabe der Folienbeutel aus den Folienbeutelaufnahmen kann in einer Folienbeutelabgabeposition erfolgen. In der Folienbeutelabgabeposition kann beispielsweise ein Transferrad oder eine andere Vorrichtung angeordnet sein, die dazu ausgelegt ist, die Folienbeutel aus den Folienbeutelaufnahmen aufzunehmen. In der Folienbeutelabgabeposition bewegen sich die Folienbeutelaufnahmen vorzugsweise kontinuierlich zusammen mit der jeweiligen Transportbandvorrichtung fort.

Die Vorrichtung kann weiter ein Transferrad in einer Folienbeutelabgabeposition umfassen, das dazu ausgelegt ist, Folienbeutel aus den Folienbeutelaufnahmen der ersten bzw. der zweiten Transportbandvorrichtung aufzunehmen. Das Transferrad kann vor einem Umlenkstern und einer Füllmaschine angeordnet sein, so dass Folienbeutel, die von der ersten bzw. zweiten Transportbandvorrichtung aufgenommen, transportiert und an das Transferrad abgegeben wurden, in der Füllmaschine mit Produkt befüllt werden können.

In einem erfindungsgemäßen Verfahren zum Aufnehmen, Transportieren und Abgeben von Folienbeuteln mit einer der Vorrichtungen, wie oben oder weiter unten beschrieben, können daher gleichzeitig in einem Batch-Betrieb Folienbeutel von einem Folienbeutelmagazin mit mehreren, parallelen Magazinschächten an mehrere Folienbeutelaufnahmen einer ersten Transportbandvorrichtung übergeben und in einem kontinuierlichen Betrieb Folienbeutel aus Folienbeutelaufnahmen einer zweiten Transportbandvorrichtung an ein Transferrad abgegeben und von dort z.B. direkt an eine Spout-Einschweißmaschine und/oder eine Füllmaschine übergeben werden.

Somit ist mittels des Verfahrens eine höhere Leistung der erfindungsgemäßen Vorrichtung im Vergleich zu bekannten Vorrichtungen möglich.

Die beigefügten Figuren stellen beispielhaft zum besseren Verständnis und zur Veranschaulichung Aspekte der Erfindung dar. Es zeigt:
Figur 1 eine perspektivische Ansicht einer ersten Ausführungsform einer erfindungsgemäßen Vorrichtung,
Figur 2 eine Draufsicht auf die erste Ausführungsform,
Figur 3 eine perspektivische Ansicht einer zweiten Ausführungsform einer erfindungsgemäßen Vorrichtung,
Figur 4A eine Draufsicht auf die erste Ausführungsform mit zwei Folienbeuteltransportmodulen,
Figur 4B eine Draufsicht auf die zweite Ausführungsform mit zwei Folienbeuteltransportmodulen,
Figur 4C eine Draufsicht auf eine Vorrichtung entsprechend der ersten Ausführungsform mit vier Folienbeuteltransportmodulen,
Figur 4D eine Draufsicht auf eine Vorrichtung entsprechend der zweiten Ausführungsform mit vier Folienbeuteltransportmodulen,
Figur 5 einen zeitlichen Verlauf der Geschwindigkeiten der zwei Transportbandvorrichtungen mit jeweils einem Folienbeuteltransportmodul,
Figur 6A - 6D jeweils eine Draufsicht auf die Vorrichtung zu verschiedenen Zeiten,
Figur 7 einen zeitlichen Verlauf der Geschwindigkeiten der zwei Transportbandvorrichtungen mit jeweils zwei Folienbeuteltransportmodulen und
Figur 8A - 8H jeweils eine Draufsicht auf die Vorrichtung zu verschiedenen Zeiten.

Figur 1 zeigt eine perspektivische Ansicht einer ersten Ausführungsform einer erfindungsgemäßen Vorrichtung 1. Die Vorrichtung 1 umfasst eine erste umlaufende Transportbandvorrichtung 2 und eine zweite umlaufende Transportbandvorrichtung 3, wobei die erste Transportbandvorrichtung 2 von einer ersten Antriebsvorrichtung mit einer ersten Antriebsrolle 4 und die zweite Transportbandvorrichtung 3 von einer zweiten Antriebsvorrichtung mit einer zweiten Antriebsrolle unabhängig voneinander antreibbar ausgebildet sind. In der Darstellung sind die erste 2 und die zweite Transportbandvorrichtung 3 jeweils als ein umlaufendes Transportband ausgebildet, d.h. als Endlosband.

Die erste Antriebsvorrichtung läuft um eine erste Achse 6 um, und die erste Antriebsrolle 4 wird von der ersten Achse 6 angetrieben. An der ersten Achse 6 ist zudem eine zweite Umlenkvorrichtung mit einer zweiten Umlenkrolle 7 für die zweite Transportbandvorrichtung 3 angeordnet, wobei die zweite Umlenkrolle 7 nicht von der ersten Achse 6 angetrieben wird.

Entsprechend läuft die zweite Antriebsvorrichtung um eine zweite Achse 8 um, wobei die zweite Antriebsrolle 5 von der zweiten Achse 8 angetrieben wird. Zudem ist eine erste Umlenkrollvorrichtung mit einer ersten Umlenkrolle 9 für die erste Transportbandvorrichtung 2 an der zweiten Achse 8 angeordnet, wobei die erste Umlenkrolle 9 nicht von der zweiten Achse 8 angetrieben wird.

Die erste und die zweite Antriebsvorrichtung sind somit getrennt voneinander antreibbar, so dass sich die erste 2 und die zweite Transportbandvorrichtung 3 dementsprechend unabhängig voneinander bewegen können, mit anderen Worten, sie können eine gleiche Geschwindigkeit oder auch verschiedene Geschwindigkeiten aufweisen. Auch können die jeweiligen Geschwindigkeiten zeitabhängig variiert werden.

Beispielhaft umfassen die erste 2 und die zweite Transportbandvorrichtung 3 jeweils drei Folienbeutelaufnahmen 13, 14, 15; 10,11, 12, die ein erstes Folienbeuteltransportmodul 17 und zweites Folienbeuteltransportmodul 16 bilden. Benachbarte Folienbeutelaufnahmen 10-12; 13 - 15 jedes Folienbeuteltransportmoduls 17; 16 weisen dabei jeweils den gleichen Abstand d1 auf und sind derart an der jeweiligen Transportbandvorrichtung 2; 3 angeordnet, dass sich der Abstand d1 bei der Bewegung der jeweiligen Transportbandvorrichtungen 2; 3 nicht ändert. Der Abstand d1 ist derart ausgelegt, dass Folienbeutel aus einem Folienbeutelmagazin 18 an die Folienbeutelaufnahmen übergeben werden können.

Die Vorrichtung 1 umfasst zudem das Folienbeutelmagazin 18 mit drei parallel angeordneten Magazinschächten 19, 20, 21, in denen (nicht dargestellte) Folienbeutel bereitgestellt werden, die dann an unter den Magazinschächten angeordnete Folienbeutelaufnahmen 10 - 12; 13 - 15 übergeben und schließlich an eine Transferrad abgegeben werden können.

Durch die einwirkende Schwerkraft kann ein Folienbeutel aus einem Magazinschacht 19 - 21 in eine darunter angeordnete Folienbeutelaufnahme 10 - 12; 13 - 15 fallen, oder die Folienbeutel können mit einer dafür vorgesehenen Übergabevorrichtung in einer definiert geführten Bewegung aus den Magazinschächten 19 - 21 an die darunter angeordneten Folienbeutelaufnahmen 10 - 12; 13 - 15 übergeben werden.

In der Figur 1 weisen die Folienbeutelaufnahmen 10 - 12 an ihrem unteren Ende jeweils eine Halterung 10a, 11a, 12a auf, die eine sichere Aufnahme der Folienbeutel gewährleisten. Auch die Folienbeutelaufnahmen 13 - 15 des ersten Folienbeuteltransportmoduls 17 weisen solche Halterungen auf (nicht sichtbar).

Figur 2 zeigt eine Draufsicht auf die in Figur 1 dargestellte Vorrichtung 1. Es sind das erste Folienbeuteltransportmodul 17, das an der ersten Transportbandvorrichtung 2 angeordnet ist, und das zweite Folienbeuteltransportmodul 16, das an der zweiten Transportbandvorrichtung 3 angeordnet ist, zu sehen. Von den beiden, übereinanderliegenden (in Richtung der beiden Achsen 6, 8 gesehen) Transportbandvorrichtungen ist nur die obere, zweite Transportbandvorrichtung 3 in der Draufsicht zu sehen.

Die Folienbeutel, die von den Folienbeutelaufnahmen in einer Folienbeutelaufnahmeposition 27 in einem Batch-Prozess bei stillstehender Transportbandvorrichtung aufgenommen wurden, werden in einer Folienbeutelabgabeposition 26 kontinuierlich, d.h. bei einer sich bewegenden Transportbandvorrichtung, an ein um die Achse 23 drehbares Transferrad 22 abgegeben. Von dort können die Folienbeutel z.B. direkt an eine Spout-Einschweißmaschine und/oder eine um die Achse 25 drehbare Füllmaschine 24 übergeben werden.

Das erfindungsgemäße Verfahren, das mit dieser Vorrichtung durchgeführt werden kann, wird im Zusammenhang mit den Figuren 5 und 6A - 6D beschrieben.

Figur 3 zeigt eine perspektivische Ansicht einer zweiten Ausführungsform einer erfindungsgemäßen Vorrichtung 28, die im Unterschied zur ersten Ausführungsform der Figur 1 pro Transportbandvorrichtung 29, 32 zwei umlaufende Transportbänder 30, 31; 33, 34 aufweist.

Die erste Transportbandvorrichtung 29 wird von einer ersten Antriebsvorrichtung 35 mit zwei ersten Antriebsrollen 36, 37 und entsprechend wird die zweite Transportbandvorrichtung 32 von einer zweiten Antriebsvorrichtung 38 mit zwei zweiten Antriebsrollen 39, 40 angetrieben.

Die erste Antriebsvorrichtung 35 läuft um eine erste Achse 41 um, und die zwei ersten Antriebsrollen 36, 37 werden von der ersten Achse 41 angetrieben. An der ersten Achse 41 ist zudem eine zweite Umlenkvorrichtung 42 mit zwei zweiten Umlenkrollen 43, 44 für die zweite Transportbandvorrichtung 32 angeordnet, wobei die zwei zweiten Umlenkrollen 43, 44 nicht von der ersten Achse 41 angetrieben werden.

Entsprechend läuft die zweite Antriebsvorrichtung 38 um eine zweite Achse 45 um, wobei die zwei zweiten Antriebsrollen 39, 40 von der zweiten Achse 45 angetrieben werden. Zudem ist eine erste Umlenkrollvorrichtung 46 mit zwei ersten Umlenkrollen 47, 48 für die erste Transportbandvorrichtung 29 an der zweiten Achse 45 angeordnet, wobei die zwei ersten Umlenkrollen 47, 48 nicht von der zweiten Achse 45 angetrieben werden.

Die erste 35 und die zweite Antriebsvorrichtung 38 sind daher getrennt voneinander antreibbar, so dass sich die erste 29 und die zweite Transportbandvorrichtung 32 dementsprechend unabhängig voneinander bewegen.

Beispielhaft umfassen die erste 29 und die zweite Transportbandvorrichtung 32 jeweils drei Folienbeutelaufnahmen 49, 50, 51; 52, 53, 54, die ein erstes Folienbeuteltransportmodul 55 bzw. ein zweites Folienbeuteltransportmodul 56 bilden. Benachbarte Folienbeutel 49 - 51; 52 - 54 eines Folienbeuteltransportmoduls 55; 56 weisen dabei jeweils den gleichen Abstand d2 auf, und die Folienbeuteltransportmodule 55; 56 sind derart an der jeweiligen Transportbandvorrichtung 29; 32 angeordnet, so dass sich der Abstand d2 bei der Bewegung der jeweiligen Transportbandvorrichtungen 29, 32 nicht ändert. Der Abstand d2 ist derart ausgelegt, dass Folienbeutel aus einem Folienbeutelmagazin 18 an Folienbeutelaufnahmen übergeben werden können, die sich in der Folienbeutelaufnahmeposition befinden.

Die erfindungsgemäße Vorrichtung 28 umfasst zudem, wie die erste Ausführungsform der Vorrichtung 1, ein Folienbeutelmagazin 18 mit drei parallel angeordneten Magazinschächten 19, 20, 21, das bereits in der Figur 1 beschrieben wurde. Die Folienbeutel können aus einem Magazinschacht 19 - 21 in eine darunter angeordnete Folienbeutelaufnahme 49 - 51; 52 - 54 fallen gelassen oder mit einer dafür vorgesehenen Übergabevorrichtung in einer definiert geführten Bewegung aus den Magazinschächten 19 - 21 an die darunter angeordneten Folienbeutelaufnahmen 49 - 51; 52 - 54 übergeben werden.

In der Figur 3 weisen die Folienbeutelaufnahmen 52 - 54 an ihrem unteren Ende jeweils eine Halterung 52a, 53a, 54a auf, die eine sichere Aufnahme der Folienbeutel gewährleisten. Auch die Folienbeutelaufnahmen 49 - 51 des ersten Folienbeuteltransportmoduls 55 weisen solche Halterungen auf (nicht sichtbar).

In den Figuren 4A-4D wird aus Übersichtsgründen das Folienbeutelmagazin weggelassen.

Figur 4A zeigt eine Draufsicht auf die erste Ausführungsform der erfindungsgemäßen Vorrichtung 1. Die zweite Transportbandvorrichtung 3 wird mittels der Achse 8 und der zweiten Antriebsrolle 5 angetrieben, wobei an der zweiten Transportbandvorrichtung 3 das zweite Folienbeuteltransportmodul 16 angeordnet ist. Um die zweite Umlenkrolle 7, die an der ersten Achse 6 angeordnet ist, läuft die zweite Transportbandvorrichtung 3 um.

Die erste Transportbandvorrichtung 2, die mittels der ersten Achse 6 angetrieben wird und an der das erste Folienbeuteltransportmodul 17 angeordnet ist, ist in der Draufsicht nicht zu sehen, da sie in Richtung der Achsen 6, 8 gesehen unterhalb der zweiten Transportbandvorrichtung 3 liegt. Das erste Folienbeuteltransportmodul 17 ist hinsichtlich der zweiten Transportbandvorrichtung 3 derart positioniert, dass es nicht durch eine Bewegung der zweiten Transportbandvorrichtung 3 beeinflusst wird. Entsprechendes gilt für das zweite Folienbeuteltransportmodul 16 hinsichtlich der ersten Transportbandvorrichtung 2.

Figur 4B zeigt eine Draufsicht auf die zweite Ausführungsform der Vorrichtung 28. Die zweite Transportbandvorrichtung 32 wird mittels der Achse 45 und der zwei zweiten Antriebsrollen 39, 40 angetrieben, von denen die obere Antriebsrolle 40 in der Draufsicht zu sehen ist. An der zweiten Transportbandvorrichtung 32 ist das zweite Folienbeuteltransportmodul 56 angeordnet. In der Draufsicht ist das obere Transportband 34 der zweiten Transportbandvorrichtung 32 zu sehen. Um die zwei zweiten Umlenkrollen 43, 44, die an der ersten Achse 41 angeordnet sind, läuft die zweite Transportbandvorrichtung 32 um; in der Draufsicht ist die obere Umlenkrolle 44 zu sehen.

Die erste Transportbandvorrichtung 29, die mittels der ersten Achse 41 angetrieben wird, ist in der Draufsicht nicht zu sehen, da sie in Richtung der Achsen 40, 41 gesehen unterhalb der zweiten Transportbandvorrichtung 32 liegt. An der ersten Transportbandvorrichtung 29 ist das erste Folienbeuteltransportmodul 55 angeordnet. Das erste Folienbeuteltransportmodul 55 ist hinsichtlich der zweiten Transportbandvorrichtung 32 derart positioniert, dass es nicht durch eine Bewegung der zweiten Transportbandvorrichtung 32 beeinflusst wird. Entsprechendes gilt für das zweite Folienbeuteltransportmodul 56 hinsichtlich der ersten Transportbandvorrichtung 29.

Figur 4C zeigt eine Draufsicht auf eine Vorrichtung entsprechend der ersten Ausführungsform. An der ersten Transportbandvorrichtung 2 (die nicht sichtbar ist) sind zwei erste Folienbeuteltransportmodule 57, 58 angeordnet. Der Ausdruck "erste" Folienbeuteltransportmodule 57, 58 soll hierbei deutlich machen, dass diese beiden Folienbeuteltransportmodule 57, 58 zu der ersten Transportbandvorrichtung 2 gehören; es gibt also somit ein erstes erstes Transportmodul 57 und ein zweites erstes Transportmodul 58.

An der zweiten Transportbandvorrichtung 3 sind zwei zweite Folienbeuteltransportmodule 59, 60 angeordnet. Der Ausdruck "zweite" Folienbeuteltransportmodule 59, 60 soll hierbei deutlich machen, dass diese beiden Folienbeuteltransportmodule 59, 60 zu der zweiten Transportbandvorrichtung 3 gehören; es gibt also somit ein erstes zweites Transportmodul 59 und ein zweites zweites Transportmodul 60. Die zwei ersten Folienbeuteltransportmodule 57, 58 sind hinsichtlich der zweiten Transportbandvorrichtung 3 derart positioniert, dass sie nicht durch eine Bewegung der zweiten Transportbandvorrichtung 3 beeinflusst wird. Entsprechendes gilt für die zwei zweiten Folienbeuteltransportmodule 59, 60 hinsichtlich der ersten Transportbandvorrichtung 2.

Figur 4D zeigt eine Draufsicht auf eine Vorrichtung entsprechend der zweiten Ausführungsform. An der ersten Transportbandvorrichtung 29 sind zwei erste Folienbeuteltransportmodule 61, 62 und an der zweiten Transportbandvorrichtung 32 sind zwei zweite Folienbeuteltransportmodule 63, 64 angeordnet. Die zwei ersten Folienbeuteltransportmodule 61, 62 sind hinsichtlich der zweiten Transportbandvorrichtung 32 derart positioniert, dass sie nicht durch eine Bewegung der zweiten Transportbandvorrichtung 32 beeinflusst wird. Entsprechendes gilt für die zwei zweiten Folienbeuteltransportmodule 63, 64 hinsichtlich der ersten Transportbandvorrichtung 29.

Figur 5 zeigt einen zeitlichen Verlauf der Geschwindigkeiten der beiden Transportbandvorrichtungen einer erfindungsgemäßen Vorrichtung, wobei die erste und die zweite Transportbandvorrichtung jeweils ein Folienbeuteltransportmodul umfassen. Die Geschwindigkeit kann in der Einheit Meter pro Sekunde und die Zeit in der Einheit Sekunde dargestellt sein. In der Darstellung ist der ersten Transportbandvorrichtung die durchgezogene Linie und der zweiten Transportbandvorrichtung die strichpunktierte Linie zugewiesen.

Die explizit durch die vier Linien I, II, III, IV gekennzeichneten Zeitpunkte werden in den Figuren 6A - 6D durch jeweils eine Draufsicht auf die Vorrichtung dargestellt.

Entsprechend dem dargestellten zeitlichen Geschwindigkeitsverlauf erreicht das erste Folienbeuteltransportmodul der ersten Transportbandvorrichtung zum Zeitpunkt t0 die Folienbeutelaufnahmeposition und verbleibt bis zum Zeitpunkt t2 in dieser. Die Geschwindigkeit der ersten Transportbandvorrichtung ist im Zeitraum t0 bis t2 Null. In der Folienbeutelaufnahmeposition werden Folienbeutel, die durch das Magazin bereitgestellt werden, an die darunter angeordneten Folienbeutelaufnahmen übergeben.

Nachdem die Folienbeutel an die Folienbeutelaufnahmen übergeben wurden, wird die erste Transportbandvorrichtung zuerst beschleunigt und dann, bevor das erste Folienbeuteltransportmodul die Folienbeutelabgabeposition erreicht, wieder abgebremst. Die Folienbeutelabgabeposition wird zum Zeitpunkt t4 von dem ersten Folienbeuteltransportmodul erreicht und zum Zeitpunkt t6 verlassen. Im Bereich der Folienbeutelabgabeposition bewegen sich die erste Transportbandvorrichtung und somit das erste Folienbeuteltransportmodul mit einer konstanten Geschwindigkeit. So ist es möglich, dass die Folienbeutel aus den Folienbeutelaufnahmen des ersten Folienbeuteltransportmoduls an ein Transferrad abgegeben werden können.

Nachdem das erste Folienbeuteltransportmodul die Folienbeutelabgabeposition verlassen hat, wird die erste Transportbandvorrichtung zum Zeitpunkt t6 beschleunigt und dann bevor das erste Folienbeuteltransportmodul die Folienbeutelaufnahmeposition erreicht, wieder abgebremst. Das erste Folienbeuteltransportmodul ist zum Zeitpunkt t8 in der Folienbeutelaufnahmeposition; die Geschwindigkeit der ersten Transportbandvorrichtung ist Null. Die leeren Folienbeutelaufnahmen des ersten Folienbeuteltransportmoduls werden erneut mit Folienbeuteln befüllt. Die beschriebenen Schritte können dann entsprechend wieder ausgeführt werden.

Die zweite Transportbandvorrichtung wird abgebremst, bevor das zweite Folienbeuteltransportmodul die Folienbeutelabgabeposition erreicht. Die Folienbeutelabgabeposition wird von dem zweiten Folienbeuteltransportmodul zum Zeitpunkt t1 erreicht und zum Zeitpunkt t3 verlassen. Im Bereich der Folienbeutelabgabeposition bewegen sich die zweite Transportbandvorrichtung und somit das zweite Folienbeuteltransportmodul mit einer konstanten Geschwindigkeit. Die Folienbeutel aus den Folienbeutelaufnahmen können an das Transferrad übergeben werden.

Nachdem das zweite Folienbeuteltransportmodul die Folienbeutelabgabeposition verlassen hat, wird die zweite Transportbandvorrichtung beschleunigt und dann wieder abgebremst, bevor das zweite Folienbeuteltransportmodul die Folienbeutelübernahmeposition erreicht. Das zweite Folienbeuteltransportmodul befindet sich vom Zeitpunkt t5 bis zum Zeitpunkt t7 in der Folienbeutelaufnahmeposition. Die Geschwindigkeit der zweiten Transportbandvorrichtung ist im Zeitraum t5 bis t7 Null. In der Folienbeutelaufnahmeposition werden Folienbeutel, die durch das Magazin bereitgestellt werden, an die darunter angeordneten Folienbeutelaufnahmen des zweiten Folienbeuteltransportmoduls übergeben.

Nach Ende der Übergabe wird die zweite Transportbandvorrichtung zuerst beschleunigt und dann, bevor das zweite Folienbeuteltransportmodul die Folienbeutelabgabeposition erreicht, wieder abgebremst. Die Folienbeutelabgabeposition wird von dem zweiten Folienbeuteltransportmodul zum Zeitpunkt t9 erreicht, und die zweite Transportbandvorrichtung bewegt sich mit einer konstanten Geschwindigkeit. Die beschriebenen Schritte können dann entsprechend wieder ausgeführt werden.

Für die Verwendung einer erfindungsgemäßen Vorrichtung mit zwei Transportbandvorrichtungen, die je ein Folienbeuteltransportmodul umfassen, werden zunächst alle Magazinschächte 19 - 21 des Folienbeutelmagazins 18 mit Folienbeuteln bestückt. Das erste Folienbeuteltransportmodul 17 wird mittels der ersten Transportbandvorrichtung 2 in einen Bereich unterhalb des Folienbeutelmagazins 18 und damit unter dessen Magazinschächte bewegt und dann angehalten, wenn die Folienbeutelaufnahmen 13 - 15 derart unter den Magazinschächten 19 - 21 positioniert sind, dass jeweils ein Folienbeutel aus einem Magazinschacht 19 - 21 in eine darunter angeordnete Folienbeutelaufnahme 13 - 15 fallen gelassen bzw. an sie übergeben werden kann.

Da das erste 17 und das zweite Folienbeuteltransportmodul 16 unabhängig voneinander antreibbar sind, kann während der gestoppten Bewegung der ersten Transportbandvorrichtung 2 mittels der zweiten Transportbandvorrichtung 3 das zweite Folienbeuteltransportmodul 16 zu der Folienbeutelabgabeposition bewegt werden, so dass Folienbeutel des zweiten Folienbeuteltransportmoduls 16 in der Folienbeutelabgabeposition an ein Transferrad 22 abgegeben werden können.

Figur 6A zeigt nun eine Draufsicht auf die erste Ausführungsform der erfindungsgemäßen Vorrichtung 1 zum Zeitpunkt I, in dem die Bewegung der ersten Transportbandvorrichtung 2 gestoppt hat. Statt der ersten kann auch die zweite Ausführungsform verwendet werden. Das erste Folienbeuteltransportmodul 17 befindet sich in der Folienbeutelaufnahmeposition unterhalb des Folienbeutelmagazins 18, so dass Folienbeutel aus dem Folienbeutelmagazin 18 in die Folienbeutelaufnahmen fallen gelassen bzw. an sie übergeben werden können. Die erste Folienbeuteltransportvorrichtung 2 befindet sich dazu in Ruhe, d.h. *̅v̅*̅1̅ = 0. Das zweite Folienbeuteltransportmodul 16 befindet sich in der Folienbeutelabgabeposition, so dass Folienbeutel an Transferrad 22 abgegeben werden können. Die zweite Folienbeuteltransportvorrichtung 3 bewegt sich mit einer konstanten Geschwindigkeit, d.h. *̅v̅*̅2̅ = *konst.*

Wenn das erste Folienbeuteltransportmodul 17 mit Folienbeuteln befüllt ist, wird es in Richtung Folienabgabeposition bewegt und gibt nach und nach im kontinuierlichen Betrieb die einzelnen Folienbeutel an das Transferrad 22 ab. Bereits wenn das erste Folienbeuteltransportmodul 17 die Folienbeutelaufnahmeposition unter dem Folienbeutelmagazin 18 verlässt, wird das zweite Folienbeuteltransportmodul 16 von der Folienabgabeposition zu der Folienbeutelaufnahmeposition bewegt.

Figur 6B zeigt eine Draufsicht zum Zeitpunkt II, zu dem sich sowohl die erste 2 als auch die zweite Transportbandvorrichtung 3 und somit das erste 17 als auch das zweite Folienbeuteltransportmodul 16 mit der Geschwindigkeit *̅v̅*̅1̅ bzw. *̅v̅*̅2̅ bewegen. Das erste Folienbeuteltransportmodul 17 hat die Folienbeutelaufnahmeposition und das zweite Folienbeuteltransportmodul 16 hat die Folienbeutelabgabeposition verlassen.

Figur 6C zeigt eine Draufsicht zum Zeitpunkt III. Nun befindet sich das zweite Folienbeuteltransportmodul 16 in der Folienbeutelaufnahmeposition unterhalb des Folienbeutelmagazins 18, so dass Folienbeutel aus dem Folienbeutelmagazin 18 an die geleerten Folienbeutelaufnahmen übergeben werden können. Die zweite Folienbeuteltransportvorrichtung 3 befindet sich für die Aufnahme der Folienbeutel aus dem Folienbeutelmagazin 18 in Ruhe, d.h. *̅v̅*̅2̅ = 0. Das erste Folienbeuteltransportmodul 17 befindet sich in der Folienbeutelabgabeposition, so dass Folienbeutel an Transferrad 22 abgegeben werden können. Die erste Folienbeuteltransportvorrichtung 2 bewegt sich mit einer konstanten Geschwindigkeit, d.h. *̅v̅*̅1̅ = *konst.*

Figur 6D zeigt eine Draufsicht zum Zeitpunkt IV, zu dem sich sowohl die erste 2 als auch die zweite Transportbandvorrichtung 3 und somit das erste Folienbeuteltransportmodul 17 als auch das zweite Folienbeuteltransportmodul 16 mit der Geschwindigkeit *̅v̅*̅1̅ bzw. *̅v̅*̅2̅ bewegen. Das erste Folienbeuteltransportmodul 17 hat die Folienbeutelabgabeposition und das zweite Folienbeuteltransportmodul 16 hat die Folienbeutelaufnahmeposition verlassen.

Figur 7 zeigt einen zeitlichen Verlauf der Geschwindigkeiten der zwei Transportbandvorrichtungen einer erfindungsgemäßen Vorrichtung mit jeweils zwei Folienbeuteltransportmodulen. Die Geschwindigkeit kann in der Einheit Meter pro Sekunde und die Zeit in der Einheit Sekunde dargestellt sein. In der Darstellung ist der ersten Transportbandvorrichtung die durchgezogene Linie und der zweiten Transportbandvorrichtung die strichpunktierte Linie zugewiesen.

Die explizit durch die acht Linien I, II, III, IV, V, VI, VII, VIII gekennzeichneten Zeitpunkte werden in den Figuren 8A - 8H durch jeweils eine Draufsicht auf die Vorrichtung dargestellt.

Entsprechend dem dargestellten zeitlichen Geschwindigkeitsverlauf erreicht das erste erste Folienbeuteltransportmodul der ersten Transportbandvorrichtung zum Zeitpunkt t0 die Folienbeutelaufnahmeposition und verbleibt bis zum Zeitpunkt t2 in dieser. Die Geschwindigkeit der ersten Transportbandvorrichtung ist im Zeitraum t0 bis t2 Null. In der Folienbeutelaufnahmeposition werden Folienbeutel, die durch das Folienbeutelmagazin bereitgestellt werden, an die darunter angeordneten Folienbeutelaufnahmen des ersten ersten Folienbeuteltransportmoduls übergeben. Das zweite erste Folienbeuteltransportmodul bewegt sich im Zeitraum t0 bis t2 ebenfalls nicht; allerdings befindet es sich nicht in der Folienbeutelaufnahmeposition.

Nachdem die Folienbeutel an die Folienbeutelaufnahmen des ersten ersten Folienbeuteltransportmoduls übergeben wurden, wird die erste Transportbandvorrichtung zum Zeitpunkt t2 beschleunigt und dann wieder abgebremst, bevor das zweite erste Folienbeuteltransportmodul die Folienbeutelaufnahmeposition zum Zeitpunkt t4 erreicht. Das zweite erste Folienbeuteltransportmodul erreicht zum Zeitpunkt t4 die Folienbeutelaufnahmeposition und verbleibt bis zum Zeitpunkt t6 in dieser. Die Geschwindigkeit der ersten Transportbandvorrichtung ist im Zeitraum t4 bis t6 Null. In der Folienbeutelaufnahmeposition werden durch das Folienbeutelmagazin bereitgestellte Folienbeutel an die darunter angeordneten Folienbeutelaufnahmen des zweiten ersten Folienbeuteltransportmoduls übergeben. Das erste erste Folienbeuteltransportmodul der ersten Transportbandvorrichtung bewegt sich im Zeitraum t4 bis t6 ebenfalls nicht; es befindet sich dabei nicht in der Folienbeutelaufnahmeposition.

Nachdem die Folienbeutel an die Folienbeutelaufnahmen des zweiten ersten Folienbeuteltransportmoduls übergeben wurden, wird die erste Transportbandvorrichtung zum Zeitpunkt t6 beschleunigt und dann wieder abgebremst, bevor das erste erste Folienbeuteltransportmodul die Folienbeutelabgabeposition zum Zeitpunkt t9 erreicht. Während sich das erste erste Folienbeuteltransportmodul im Zeitraum t9 bis t11 im Bereich der Folienbeutelabgabeposition befindet, bewegt sich die erste Transportbandvorrichtung mit einer konstanten Geschwindigkeit. So können die Folienbeutel aus dem Folienbeutelaufnahmen des ersten ersten Folienbeuteltransportmoduls an das Transferrad übergeben werden.

Nachdem das erste erste Folienbeuteltransportmodul die Folienbeutelabgabeposition verlassen hat, wird die erste Transportbandvorrichtung Zeitpunkt t11 beschleunigt und dann, bevor das zweite erste Folienbeuteltransportmodul zum Zeitpunkt t12 die Folienbeutelabgabeposition erreicht, wieder abgebremst. Während sich das zweite erste Folienbeuteltransportmodul im Zeitraum t12 bis t14 im Bereich der Folienbeutelabgabeposition befindet, bewegt sich die erste Transportbandvorrichtung mit einer konstanten Geschwindigkeit, um die Folienbeutel aus dem Folienbeutelaufnahmen des zweiten ersten Folienbeuteltransportmoduls an das Transferrad abzugeben.

Nachdem das zweite erste Folienbeuteltransportmodul die Folienbeutelabgabeposition zum Zeitpunkt t14 verlassen hat, wird die erste Transportbandvorrichtung Zeitpunkt t14 beschleunigt. Wenn das erste erste Folienbeuteltransportmodul zum Zeitpunkt t16 wieder die Folienbeutelaufnahmeposition erreicht, wird die erste Transportbandvorrichtung abgebremst. Ist das erste erste Folienbeuteltransportmodul in der Folienbeutelaufnahmeposition, so stoppt die Bewegung der ersten Transportbandvorrichtung. Die leeren Folienbeutelaufnahmen können dann erneut mit Folienbeuteln befüllt werden.

Entsprechend dem dargestellten zeitlichen Geschwindigkeitsverlauf ergibt sich für die zweite Transportbandvorrichtung der folgende Verlauf. Bevor das erste zweite Folienbeuteltransportmodul der zweiten Transportbandvorrichtung die Folienbeutelabgabeposition zum Zeitpunkt t1 erreicht, wird die zweite Transportbandvorrichtung abgebremst. Während sich das erste zweite Folienbeuteltransportmodul im Zeitraum t1 bis t3 im Bereich der Folienbeutelabgabeposition befindet, bewegt sich die zweite Transportbandvorrichtung mit einer konstanten Geschwindigkeit, so dass die Folienbeutel aus dem Folienbeutelaufnahmen des ersten zweiten Folienbeuteltransportmoduls an das Transferrad übergeben werden können.

Nachdem das erste zweite Folienbeuteltransportmodul die Folienbeutelabgabeposition verlassen hat, wird die erste Transportbandvorrichtung Zeitpunkt t3 beschleunigt und dann, bevor das zweite zweite Folienbeuteltransportmodul zum Zeitpunkt t5 die Folienbeutelabgabeposition erreicht, wieder abgebremst. Während sich das zweite zweite Folienbeuteltransportmodul im Zeitraum t5 bis t7 im Bereich der Folienbeutelabgabeposition befindet, bewegt sich die zweite Transportbandvorrichtung mit einer konstanten Geschwindigkeit für die Übergabe der Folienbeutel aus dem Folienbeutelaufnahmen des zweiten zweiten Folienbeuteltransportmoduls an das Transferrad.

Nachdem das zweite zweite Folienbeuteltransportmodul die Folienbeutelabgabeposition zum Zeitpunkt t7 verlassen hat, wird die zweite Transportbandvorrichtung Zeitpunkt t7 beschleunigt. Wenn das erste zweite Folienbeuteltransportmodul zum Zeitpunkt t8 die Folienbeutelaufnahmeposition erreicht, wird die zweite Transportbandvorrichtung abgebremst. Ist das erste zweite Folienbeuteltransportmodul in der Folienbeutelaufnahmeposition, so stoppt die Bewegung der zweiten Transportbandvorrichtung. Während sich das erste zweite Folienbeuteltransportmodul im Zeitraum t8 bis t10 in der Folienbeutelaufnahmeposition befindet, können die leeren Folienbeutelaufnahmen erneut mit Folienbeuteln bestückt werden. Die Geschwindigkeit der zweiten Transportbandvorrichtung ist im Zeitraum t8 bis t10 Null. Das zweite zweite Folienbeuteltransportmodul der zweiten Transportbandvorrichtung bewegt sich im Zeitraum t8 bis t10 ebenfalls nicht; allerdings ist es nicht in der Folienbeutelaufnahmeposition.

Nachdem die Folienbeutel an die Folienbeutelaufnahmen des ersten zweiten Folienbeuteltransportmoduls übergeben wurden, wird die zweite Transportbandvorrichtung zum Zeitpunkt t10 beschleunigt und dann bevor das zweite zweite Folienbeuteltransportmodul die Folienbeutelaufnahmeposition zum Zeitpunkt t13 erreicht, wieder abgebremst. Das zweite zweite Folienbeuteltransportmodul erreicht zum Zeitpunkt t13 die Folienbeutelaufnahmeposition und verbleibt bis zum Zeitpunkt t15 in dieser. Die Geschwindigkeit der zweiten Transportbandvorrichtung ist im Zeitraum t13 bis t15 Null. Folienbeutel, die durch das Folienbeutelmagazin bereitgestellt werden, werden an die darunter angeordneten Folienbeutelaufnahmen des zweiten zweiten Folienbeuteltransportmoduls übergeben. Das erste zweite Folienbeuteltransportmodul bewegt sich im Zeitraum t13 bis t15 ebenfalls nicht; allerdings befindet es sich nicht in der Folienbeutelaufnahmeposition.

Nachdem die Folienbeutel an die Folienbeutelaufnahmen des zweiten zweite Folienbeuteltransportmoduls übergeben wurden, wird die zweite Transportbandvorrichtung zum Zeitpunkt t15 beschleunigt und dann, bevor das erste zweite Folienbeuteltransportmodul erneut die Folienbeutelabgabeposition zum Zeitpunkt t17 erreicht, wieder abgebremst.

Die Figuren 8A - 8H zeigen jeweils eine Draufsicht auf die Vorrichtung zu verschiedenen Zeiten I bis VIII wie sie in der Figur 7 angegeben wurden.

Figur 8A zeigt eine Draufsicht auf eine Ausführungsform der erfindungsgemäßen Vorrichtung mit zwei Transportbandvorrichtungen mit je zwei Folienbeuteltransportmodulen zum Zeitpunkt I, in dem die Bewegung der ersten Transportbandvorrichtung 2 gestoppt hat. Das erste erste Folienbeuteltransportmodul 57 befindet sich in der Folienbeutelaufnahmeposition unterhalb des Folienbeutelmagazins 18, so dass Folienbeutel aus dem Folienbeutelmagazin 18 in die Folienbeutelaufnahmen fallen gelassen bzw. an sie übergeben werden können. Die erste Folienbeuteltransportvorrichtung 2 befindet sich dazu in Ruhe, d.h. *̅v̅*̅1̅ = 0. Das zweite erste Folienbeuteltransportmodul 58 befindet sich dementsprechend auch in Ruhe.

Das erste zweite Folienbeuteltransportmodul 59 befindet sich in der Folienbeutelabgabeposition, so dass Folienbeutel an Transferrad 22 abgegeben werden können. Die zweite Folienbeuteltransportvorrichtung 3 bewegt sich mit einer konstanten Geschwindigkeit, d.h. *̅v̅*̅2̅ = *konst.* Das zweite zweite Folienbeuteltransportmodul 60 befindet sich auf dem Weg zu der Folienbeutelabgabeposition.

Figur 8B zeigt eine Draufsicht zum Zeitpunkt II, zu dem sich sowohl die erste 2 als auch die zweite Transportbandvorrichtung 3 und somit die jeweiligen Folienbeuteltransportmodule 57, 58; 59, 60 mit der Geschwindigkeit *̅v̅*̅1̅ bzw. *̅v̅*̅2̅ bewegen. Das erste erste Folienbeuteltransportmodul 57 hat die Folienbeutelaufnahmeposition verlassen, das zweite erste Folienbeuteltransportmodul 58 befindet sich auf dem Weg in die Folienbeutelaufnahmeposition, das erste zweite Folienbeuteltransportmodul 59 hat die Folienbeutelabgabeposition verlassen, und das zweite zweite Folienbeuteltransportmodul 60 befindet sich auf dem Weg dorthin.

Figur 8C zeigt eine Draufsicht zum Zeitpunkt III. Das zweite erste Folienbeuteltransportmodul 58 befindet sich in der Folienbeutelaufnahmeposition unterhalb des Folienbeutelmagazins 18 für die Aufnahme von Folienbeuteln aus dem Folienbeutelmagazin. Die erste Folienbeuteltransportvorrichtung 2 befindet sich dazu in Ruhe, d.h. *̅v̅*̅1̅ = 0. Das erste erste Folienbeuteltransportmodul 57 befindet sich dementsprechend auch in Ruhe.

Das erste zweite Folienbeuteltransportmodul 59 befindet sich auf dem Weg zur Folienbeutelaufnahmeposition, und das zweite zweite Folienbeuteltransportmodul 60 befindet sich in der Folienbeutelabgabeposition, so dass Folienbeutel an das Transferrad 22 übergegeben werden können. Die zweite Folienbeuteltransportvorrichtung 3 bewegt sich mit einer konstanten Geschwindigkeit, d.h. *̅v̅*̅2̅ = *konst.*

Figur 8D zeigt eine Draufsicht zum Zeitpunkt IV, zu dem sich sowohl die erste 2 als auch die zweite Transportbandvorrichtung 3 und somit die jeweiligen Folienbeuteltransportmodule 57, 58; 59, 60 mit der Geschwindigkeit *̅v̅*̅1̅ bzw. *̅v̅*̅2̅ bewegen. Das erste erste Folienbeuteltransportmodul 57 befindet sich auf dem Weg in die Folienbeutelabgabeposition, das zweite erste Folienbeuteltransportmodul 58 hat die Folienbeutelaufnahmeposition verlassen, das erste zweite Folienbeuteltransportmodul 59 befindet sich auf dem Weg zu der Folienbeutelaufnahmeposition, und das zweite zweite Folienbeuteltransportmodul 60 hat die Folienbeutelabgabeposition verlassen.

Figur 8E zeigt eine Draufsicht zum Zeitpunkt V. Das erste zweite Folienbeuteltransportmodul 59 befindet sich in der Folienbeutelaufnahmeposition unterhalb des Folienbeutelmagazins 18 zur Aufnahme von Folienbeuteln aus dem Folienbeutelmagazin 18. Die zweite Folienbeuteltransportvorrichtung 3 befindet sich dazu in Ruhe, d.h. *̅v̅*̅1̅ = 0. Das zweite zweite Folienbeuteltransportmodul 60 befindet sich dementsprechend auch in Ruhe.

Das erste erste Folienbeuteltransportmodul 57 befindet sich in der Folienbeutelabgabeposition, so dass Folienbeutel an Transferrad 22 übergegeben werden können. Die erste Folienbeuteltransportvorrichtung 2 bewegt sich mit einer konstanten Geschwindigkeit, d.h. *̅v̅*̅1̅ = *konst.* Das zweite erste Folienbeuteltransportmodul 58 befindet sich auf dem Weg zu der Folienbeutelabgabeposition.

Figur 8F zeigt eine Draufsicht zum Zeitpunkt VI, zu dem sich sowohl die erste 2 als auch die zweite Transportbandvorrichtung 3 und somit die jeweiligen Folienbeuteltransportmodule 57, 58; 59, 60 mit der Geschwindigkeit *̅v̅*̅1̅ bzw. *̅v̅*̅2̅ bewegen. Das erste zweite Folienbeuteltransportmodul 59 hat die Folienbeutelaufnahmeposition verlassen, das zweite zweite Folienbeuteltransportmodul 60 befindet sich auf dem Weg in dorthin, das erste erste Folienbeuteltransportmodul 57 hat die Folienbeutelabgabeposition verlassen, und das zweite erste Folienbeuteltransportmodul 58 befindet sich auf dem Weg dorthin.

Figur 8G zeigt eine Draufsicht zum Zeitpunkt VII. Das zweite zweite Folienbeuteltransportmodul 60 befindet sich zur Übergabe von Folienbeuteln in der Folienbeutelaufnahmeposition unterhalb des Folienbeutelmagazins 18. Die zweite Folienbeuteltransportvorrichtung 3 befindet sich dazu in Ruhe, d.h. *̅v̅*̅2̅ = 0. Das erste zweite Folienbeuteltransportmodul 59 befindet sich dementsprechend auch in Ruhe.

Das erste erste Folienbeuteltransportmodul 57 befindet sich auf dem Weg zur Folienbeutelaufnahmeposition und das zweite erste Folienbeuteltransportmodul 58 befindet sich in der Folienbeutelabgabeposition zur Übergabe der Folienbeutel an das Transferrad 22. Die erste Folienbeuteltransportvorrichtung 2 bewegt sich mit einer konstanten Geschwindigkeit, d.h. *̅v̅*̅1̅ = *konst.*

Figur 8H zeigt eine Draufsicht zum Zeitpunkt VIII, zu dem sich sowohl die erste 2 als auch die zweite Transportbandvorrichtung 3 und somit die jeweiligen Folienbeuteltransportmodule 57, 58; 59, 60 mit der Geschwindigkeit *̅v̅*̅1̅ bzw. *̅v̅*̅2̅ bewegen. Das erste zweite Folienbeuteltransportmodul 59 befindet sich auf dem Weg in die Folienbeutelabgabeposition, das zweite zweite Folienbeuteltransportmodul 60 hat die Folienbeutelaufnahmeposition verlassen, das erste erste Folienbeuteltransportmodul 57 befindet sich auf dem Weg zu der Folienbeutelaufnahmeposition, und das zweite erste Folienbeuteltransportmodul 58 hat die Folienbeutelabgabeposition verlassen.

## Patentansprüche

1. Vorrichtung (1, 28) zum Aufnehmen, Transportieren und Abgeben von Folienbeuteln mit:
- einem Folienbeutelmagazin (18) mit mehreren, parallelen Magazinschächten (19, 20, 21) zum Bereitstellen der Folienbeutel
**gekennzeichnet durch**
zwei unabhängig voneinander antreibbare, umlaufende Transportbandvorrichtungen (2, 29, 30, 31; 3, 32, 33, 34) mit daran angeordneten Folienbeutelaufnahmen (13, 14, 15, 49, 50, 51; 10, 11, 12, 52, 53, 54), die um zwei gemeinsame Achsen (6, 41; 8, 45) umlaufen, wobei die beiden Achsen (6, 41; 8, 45) unabhängig voneinander antreibbar ausgebildet sind und jeweils eine der zwei Transportbandvorrichtungen (2, 29, 30, 31; 3, 32, 33, 34) antreiben.

2. Vorrichtung nach Anspruch 1 mit:
- einer ersten Antriebsvorrichtung (4, 35, 36, 37), die drehbar um eine der beiden Achsen, sogenannte erste Achse (6, 41), und antreibbar von der ersten Achse (6, 41) ausgebildet ist und
- einer zweiten Antriebsvorrichtung (5, 35, 36, 37), die drehbar um die andere der beiden Achsen, sogenannte zweite Achse (8, 45), und antreibbar von der zweiten Achse (8, 45) ausgebildet ist.

3. Vorrichtung nach Anspruch 2 mit:
- einer ersten Umlenkvorrichtung (9, 46, 47, 48), die drehbar um die zweite Achse (8, 45) ausgebildet ist, ohne von der zweiten Achse (8, 45) antreibbar zu sein und
- einer zweiten Umlenkvorrichtung (7, 42, 43, 44), die drehbar um die erste Achse (6, 41) ausgebildet ist, ohne von der ersten Achse (6, 41) antreibbar zu sein.

4. Vorrichtung nach Anspruch 3, wobei an der ersten umlaufenden Transportbandvorrichtung (2, 29, 30, 31) eine erste Anzahl Folienbeutelaufnahmen (13, 14, 15, 49, 50, 51) angeordnet ist, die erste umlaufende Transportbandvorrichtung (2, 29, 30, 31) um die erste Antriebsvorrichtung (4, 35, 36, 37) und um die erste Umlenkvorrichtung (9, 46, 47, 48) verläuft und von der ersten Antriebsvorrichtung (4, 35, 36, 37) antreibbar ausgebildet ist, wobei die erste Anzahl Folienbeutelaufnahmen (13, 14, 15, 49, 50, 51) unterhalb der Magazinschächte (19, 20, 21) zur Aufnahme der Folienbeutel in einer Folienbeutelaufnahmeposition positionierbar ist und wobei an der zweiten umlaufenden Transportbandvorrichtung (3, 32, 33, 34) eine zweite Anzahl Folienbeutelaufnahmen (10, 11, 12, 52, 53, 54) angeordnet ist, die um die zweite Antriebsvorrichtung (5, 38, 39, 40) und um die zweite Umlenkvorrichtung (7, 42, 43, 44) verläuft und von der zweiten Antriebsvorrichtung (5, 38, 39, 40) antreibbar ausgebildet ist, wobei die zweite Anzahl Folienbeutelaufnahmen (10, 11, 12, 52, 53, 54) unterhalb der Magazinschächte (19, 20, 21) zur Aufnahme der Folienbeutel in der Folienbeutelaufnahmeposition positionierbar ist.

5. Vorrichtung nach Anspruch 4, wobei die erste Transportbandvorrichtung (2, 29, 30, 31) ein oder mehrere Transportbänder (2, 30, 31) umfasst.

6. Vorrichtung nach Anspruch 4 oder 5, wobei die zweite Transportbandvorrichtung (3, 32, 33, 34) ein oder mehrere Transportbänder (3, 33, 34) umfasst.

7. Vorrichtung nach einem der Ansprüche 4 bis 6, wobei die erste Anzahl der an der ersten Transportbandvorrichtung (2, 29, 30, 31) angeordneten Folienbeutelaufnahmen (13, 14, 15, 49, 50, 51) als ein oder mehrere Folienbeuteltransportmodule (17, 55, 57, 58, 61, 62) ausgebildet ist.

8. Vorrichtung nach einem der Ansprüche 4 bis 7, wobei die zweite Anzahl der an der zweiten Transportbandvorrichtung (3, 32, 33, 34) angeordneten Folienbeutelaufnahmen (10, 11, 12, 52, 53, 54) als ein oder mehrere Folienbeuteltransportmodule (16, 56, 59, 60, 63, 64) ausgebildet ist.

9. Vorrichtung nach einem der Ansprüche 4 bis 8, die weiter ein Transferrad (22) in einer Folienbeutelabgabeposition umfasst, das dazu ausgelegt ist, Folienbeutel aus den Folienbeutelaufnahmen (10 - 15, 49 - 54) der ersten Transportbandvorrichtung (2, 29, 30, 31) bzw. der zweiten Transportbandvorrichtung (3, 32, 33, 34) aufzunehmen.

10. Verfahren zum Aufnehmen, Transportieren und Abgeben von Folienbeuteln mit mindestens einer der Vorrichtungen nach Ansprüchen 4 bis 9 mit den Schritten:
- Bereitstellen von Folienbeuteln in den Magazinschächten des Magazins,
- Bewegen der Folienbeutelaufnahmen der ersten Transportbandvorrichtung mittels der ersten Antriebsvorrichtung in eine Folienbeutelaufnahmeposition, Anhalten der ersten Transportbandvorrichtung, wenn Folienbeutelaufnahmen der ersten Transportbandvorrichtung in einer Folienbeutelaufnahmeposition sind, und Übergeben von Folienbeuteln aus den Magazinschächten an die Folienbeutelaufnahmen der ersten Transportbandvorrichtung,
- wenn die Folienbeutelaufnahmen der zweiten Transportbandvorrichtung in der Folienbeutelabgabeposition sind, Abgeben der Folienbeutel der Folienbeutelaufnahmen der zweiten Transportbandvorrichtung an ein Transferrad,
- nach Übergeben von Folienbeuteln aus den Magazinschächten an die Folienbeutelaufnahmen der ersten Transportbandvorrichtung, Bewegen der Folienbeutelaufnahmen mittels der ersten Transportbandvorrichtung zu einer Folienbeutelabgabeposition,
- nach Abgeben der Folienbeutel der Folienbeutelaufnahmen der zweiten Transportbandvorrichtung an ein Transferrad, Bewegen der Folienbeutelaufnahmen mittels zweiten Transportbandvorrichtung mittels der zweiten Antriebsvorrichtung in die Folienbeutelaufnahmeposition,
- wenn die Folienbeutelaufnahmen der ersten Transportbandvorrichtung in der Folienbeutelabgabeposition sind, Abgeben der Folienbeutel der Folienbeutelaufnahmen der ersten Transportbandvorrichtung an das Transferrad,
- Bewegen der Folienbeutelaufnahmen der zweiten Transportbandvorrichtung mittels der zweiten Antriebsvorrichtung in die Folienbeutelaufnahmeposition, Anhalten der zweiten Transportbandvorrichtung und Übergeben von Folienbeutel aus den Magazinschächten an die Folienbeutelaufnahmen der zweiten Transportbandvorrichtung,
- nach Abgeben der Folienbeutel der ersten Transportbandvorrichtung an das Transferrad, Bewegen der Folienbeutelaufnahmen der ersten Transportbandvorrichtung mittels der ersten Antriebsvorrichtung in die Folienbeutelaufnahmeposition und
- nach Übergeben von Folienbeuteln aus den Magazinschächten an die Folienbeutelaufnahmen der zweiten Transportbandvorrichtung, Bewegen der Folienbeutelaufnahmen der zweiten Transportbandvorrichtung zu der Folienbeutelabgabeposition.

## Claims

1. Device (1, 28) for receiving, transporting and dispensing of film bags with:
- a film bag magazine (18) with multiple, parallel magazine shafts (19, 20, 21) for providing the film bags
**characterised by**
two circulating conveyor belt devices (2, 29, 30, 31; 3, 32, 33, 34) which are drivable independently of each other and which comprise film bag receptacles (13, 14, 15, 49, 50, 51; 10, 11, 12, 52, 53, 54) arranged thereon, the circulating conveyor belt devices circulating about two common axles (6, 41; 8, 45), the two axles (6, 41; 8, 45) being designed to be drivable independently of each other and each axle driving one of the two circulating conveyor belt devices (2, 29, 30, 31; 3, 32, 33, 34).

2. Device of claim 1 with:
- a first driving device (4, 35, 36, 37) being designed to be rotatable about one of the two axles, so-called first axle (6, 41), and drivable by the first axle (6, 41) and
- a second driving device (5, 35, 36, 37) being designed to be rotatable about the other one of the two axles, so-called second axle (8, 45), and drivable by the second axle (8, 45).

3. Device of claim 2 with:
- a first deflecting device (9, 46, 47, 48) being designed to be rotatable around the second axle (8, 45) without being drivable by the second axle (8, 45) and
- a second deflecting device (7, 42, 43, 44) being designed to be rotatable around the first axles (6, 41) without being drivable by the first axle (6, 41).

4. Device of claim 3, where at the first circulating conveyor belt device (2, 29, 30, 31) a first number of film bag receptacles (13, 14, 15, 49, 50, 51) is arranged, the first circulating conveyor belt device (2, 29, 30, 31) running around the first driving device (4, 35, 36, 37) and the first deflecting device (9, 46, 47, 48) und being designed to be drivable by the first driving device (4, 35, 36, 37), where the first number of film bag receptacles (13, 14, 15, 49, 50, 51) is positionable below the magazine shafts (19, 20, 21) for receiving the film bags in a film bag receiving position and
where a second number of film bag receptacles (10, 11, 12, 52, 53, 54) is arranged at the second circulating conveyor belt device (3, 32, 33, 34), the second circulating conveyor belt device running around the second driving device (5, 38, 39, 40) and the second deflecting device (7, 42, 43, 44) and being designed to be drivable by the second driving device (5, 38, 39, 40), where the second number of film bag receptacles (10, 11, 12, 52, 53, 54) is positionable below the magazine shafts (19, 20, 21) for receiving the film bags in the foil bag receiving position.

5. Device of claim 4, where the first conveyor belt device (2, 29, 30, 31) comprises one or more conveyor belts (2, 30, 31).

6. Device of claim 4 or 5, where the second conveyor belt device (3, 32, 33, 34) comprises one or more conveyor belts (3, 33, 34).

7. Device of one of claims 4 to 6, where the first number of the film bag receptacles (13, 14, 15, 49, 50, 51) being arranged at the first conveyor belt device (2, 29, 30, 31) is designed as one or more film bag transport modules (17, 55, 57, 58, 61, 62).

8. Device of one of claims 4 to 7, where the second number of the film bag receptacles (10, 11, 12, 52, 53, 54) being arranged at the second conveyor belt device (3, 32, 33, 34) is designed as one or more film bag transport modules (16, 56, 59, 60, 63, 64).

9. Device of one of claims 4 to 8 further comprising a transfer wheel (22) in a film bag dispensing position, the transfer wheel being designed to receive film bags of the film bag receptacles (10 - 15, 49 - 54) of the first conveyor belt device (2, 29, 30, 31) or the second conveyor belt device (3, 32, 33, 34).

10. Method for receiving, transporting and dispensing of film bags with at least one of the devices of claims 4 to 9 with the steps of:
- providing film bags in the magazine shafts of the magazine,
- moving the film bag receptacles of the first conveyor belt device by the first driving device in a film bag receiving position, stopping the first conveyor belt device, when film bag receptacles of the first conveyor belt device are in a film bag receiving position, and transferring film bags of the magazine shafts to the film bag receptacles of the first conveyor belt device,
- when the film bag receptacles of the second conveyor belt device are in the film bag dispensing position, dispensing the film bags of the film bag receptacles of the second conveyor belt device to a transfer wheel,
- after transferring of film bags of the magazine shafts to the film bag receptacles of the first conveyor belt device, moving the film bag receptacles by the first conveyor belt device to a film bag dispensing position,
- after dispensing the film bags of the film bag receptacles of the second conveyor belt device to a transfer wheel, moving the film bag receptacles by the second conveyor belt device by the second driving device in the film bag receiving position,
- when the film bag receptacles of the first conveyor belt device are in the film bag dispensing position, dispensing the film bags of the film bag receptacles of the first conveyor belt device to the transfer wheel,
- moving the film bag receptacles of the second conveyor belt device by the second driving device in the film bag receiving position, stopping the second conveyor belt device and dispensing film bags of the magazine shafts to the film bag receptacles of the second conveyor belt device,
- after dispensing the film bags of the first conveyor belt device to the transfer wheel, moving the film bag receptacles of the first conveyor belt devices by the first driving device in the film bag receiving position and
- after dispensing film bags of the magazine shafts to the film bag receptacles of the second conveyor belt device, moving the film bag receptacles of the second conveyor belt device to the film bag dispensing position.

## Revendications

1. Mécanisme (1, 28) destiné à accueillir, transporter et délivrer des sachets en film, comprenant :
- un magasin de sachets en film (18) comportant plusieurs casiers de magasin (19, 20, 21) parallèles, pour la mise à disposition des sachets en film,
**caractérisé par**
deux dispositifs de bande de transport (2, 29, 30, 31; 3, 32, 33, 34) en révolution, pouvant être entraînés indépendamment l'un de l'autre, sur lesquels sont agencés des systèmes d'accueil de sachet en film (13, 14, 15, 49, 50, 51; 10, 11, 12, 52, 53, 54), et qui circulent en révolution autour de deux axes communs (6, 41; 8, 45), les deux axes (6, 41; 8, 45) étant réalisés de manière à pouvoir être entraînés indépendamment l'un de l'autre et à entraîner respectivement l'un des deux dispositifs de bande de transport (2, 29, 30, 31; 3, 32, 33, 34).

2. Mécanisme selon la revendication 1, comprenant :
- un premier dispositif d'entraînement (4, 35, 36,37), qui est d'une configuration rotative autour de l'un des deux axes, à savoir ledit premier axe (6, 41), et peut être entraîné par le premier axe (6, 41), et
- un deuxième dispositif d'entraînement (5, 35, 36, 37), qui est d'une configuration rotative autour de l'autre des deux axes, à savoir ledit deuxième axe (8, 45), et peut être entraîné par le deuxième axe (8, 45).

3. Mécanisme selon la revendication 2, comprenant :
- un premier dispositif de renvoi (9, 46, 47, 48), qui est d'une configuration rotative autour du deuxième axe (8, 45), sans pouvoir être entraîné par le deuxième axe (8, 45), et
- un deuxième dispositif de renvoi (7, 42, 43, 44), qui est d'une configuration rotative autour du premier axe (6, 41), sans pouvoir être entraîné par le premier axe (6, 41).

4. Mécanisme selon la revendication 3, dans lequel sur le premier dispositif de bande de transport (2, 29, 30, 31) en révolution, sont agencés un premier nombre de systèmes d'accueil de sachet en film (13, 14, 15, 49, 50, 51), le premier dispositif de bande de transport (2, 29, 30, 31) s'étend autour du premier dispositif d'entraînement (4, 35, 36, 37) et autour du premier dispositif de renvoi (9, 46, 47, 48), et est configuré pour pouvoir être entraîné par le premier dispositif d'entraînement (4, 35, 36, 37), le premier nombre de systèmes d'accueil de sachet en film (13, 14, 15, 49, 50, 51) pouvant être positionnés dans une position d'accueil de sachets en film sous les casiers de magasin (19, 20, 21), en vue d'accueillir les sachets en film, et
dans lequel sur le deuxième dispositif de bande de transport (3, 32, 33, 34) en révolution, sont agencés un deuxième nombre de systèmes d'accueil de sachet en film (10, 11, 12, 52, 53, 54), le deuxième dispositif de bande de transport s'étend autour du deuxième dispositif d'entraînement (5, 38, 39, 40) et autour du deuxième dispositif de renvoi (7, 42, 43, 44), et est configuré pour pouvoir être entraîné par le deuxième dispositif d'entraînement (5, 38, 39, 40), le deuxième nombre de systèmes d'accueil de sachet en film (10, 11, 12, 52, 53, 54) pouvant être positionnés dans une position d'accueil de sachets en film sous les casiers de magasin (19, 20, 21), en vue d'accueillir les sachets en film.

5. Mécanisme selon la revendication 4, dans lequel le premier dispositif de bande de transport (2, 29, 30, 31) comprend une ou plusieurs bandes de transport (2, 30, 31).

6. Mécanisme selon la revendication 4 ou la revendication 5, dans lequel le deuxième dispositif de bande de transport (3, 32, 33, 34) comprend une ou plusieurs bandes de transport (3, 33, 34).

7. Mécanisme selon l'une des revendications 4 à 6, dans lequel le premier nombre de systèmes d'accueil de sachet en film (13, 14, 15, 49, 50, 51) agencés sur le premier dispositif de bande de transport (2, 29, 30, 31) sont réalisés sous la forme d'un ou de plusieurs modules de transport de sachet en film (17, 55, 57, 58, 61, 62).

8. Mécanisme selon l'une des revendications 4 à 7, dans lequel le deuxième nombre de systèmes d'accueil de sachet en film (10, 11, 12, 52, 53, 54) agencés sur le deuxième dispositif de bande de transport (3, 32, 33, 34) sont réalisés sous la forme d'un ou de plusieurs modules de transport de sachet en film (16, 56, 59, 60, 63, 64).

9. Mécanisme selon l'une des revendications 4 à 8, comprenant, par ailleurs, une roue de transfert (22) dans une position de délivrance de sachets en film, qui est configurée pour accueillir des sachets en film en provenance des systèmes d'accueil de sachet en film (10-15, 49-54) du premier dispositif de bande de transport (2, 29, 30, 31) et respectivement du deuxième dispositif de bande de transport (3, 32, 33, 34).

10. Procédé destiné à accueillir, transporter et délivrer des sachets en film, comprenant au moins l'un des mécanismes selon les revendications 4 à 9, le procédé comportant les étapes suivantes :
- mise à disposition de sachets en film dans les casiers de magasin du magasin,
- déplacement des systèmes d'accueil de sachet en film du premier dispositif de bande de transport, au moyen du premier dispositif d'entraînement, dans une position d'accueil de sachets en film, arrêt du premier dispositif de bande de transport lorsque des systèmes d'accueil de sachet en film du premier dispositif de bande de transport sont dans une position d'accueil de sachets en film, et transfert de sachets en film à partir des casiers de magasin vers les systèmes d'accueil de sachet en film du premier dispositif de bande de transport,
- lorsque les systèmes d'accueil de sachet en film du deuxième dispositif de bande de transport sont dans la position de délivrance de sachets en film, délivrance des sachets en film des systèmes d'accueil de sachet en film du deuxième dispositif de bande de transport, à une roue de transfert,
- après le transfert de sachets en film des casiers de magasin aux systèmes d'accueil de sachet en film du premier dispositif de bande de transport, déplacement des systèmes d'accueil de sachet en film au moyen du premier dispositif de bande de transport, jusqu'à une position de délivrance de sachet en film,
- après délivrance des sachets en film des systèmes d'accueil de sachet en film du deuxième dispositif de bande de transport, à une roue de transfert, déplacement des systèmes d'accueil de sachet en film au moyen du deuxième dispositif de bande de transport, au moyen du deuxième dispositif d'entraînement, jusqu'à la position d'accueil de sachets en film,
- lorsque les systèmes d'accueil de sachet en film du premier dispositif de bande de transport sont dans la position de délivrance de sachets en film, délivrance des sachets en film des systèmes d'accueil de sachet en film du premier dispositif de bande de transport, à la roue de transfert,
- déplacement des systèmes d'accueil de sachet en film du deuxième dispositif de bande de transport au moyen du deuxième dispositif d'entraînement, à la position d'accueil de sachets en film, arrêt du deuxième dispositif de bande de transport et transfert de sachets en film des casiers de magasin aux systèmes d'accueil de sachet en film du deuxième dispositif de bande de transport,
- après délivrance des sachets en film du premier dispositif de bande de transport à la roue de transfert, déplacement des systèmes d'accueil de sachet en film du premier dispositif de bande de transport au moyen du premier dispositif d'entraînement, à la position d'accueil de sachets en film, et
- après transfert de sachets en film des casiers de magasin aux systèmes d'accueil de sachet en film du deuxième dispositif de bande de transport, déplacement des systèmes d'accueil de sachet en film du deuxième dispositif de bande de transport, à la position de délivrance de sachets en film.
